# EUROPÄISCHE PATENTSCHRIFT

(11) **EP 3 117 916 B1**
(45) Veröffentlichungstag und Bekanntmachung des Hinweises auf die Patenterteilung: **28.03.2018**
(21) Anmeldenummer: 15176694.6
(22) Anmeldetag: 14.07.2015
(51) Int. Cl.: B21D 19/04

(54) **VORRICHTUNG ZUM BEARBEITEN EINES ROHRES**
DEVICE FOR MACHINING A TUBE
DISPOSITIF DESTINE À L'USINAGE D'UN TUBE

(43) Veröffentlichungstag der Anmeldung: 18.01.2017
(73) Patentinhaber: Transfluid Maschinenbau GmbH, 57392 Schmallenberg (DE)
(72) Erfinder: Pieper, Gerhard, 57392 Schmallenberg (DE)
(74) Vertreter: Grosse, Wolf-Dietrich Rüdiger

(56) Entgegenhaltungen:
- EP-A1- 0 916 426
- DE-U1- 29 720 321
- US-A- 4 143 535
- US-A- 5 467 627

## Beschreibung

Die Erfindung betrifft eine Vorrichtung zum Bearbeiten eines frei zugänglichen Wandbereiches eines in einer Spanneinrichtung drehfest eingespannten Rohres.

Derartige Vorrichtungen sind im Stand der Technik grundsätzlich bekannt, z. B. aus dem deutschen Gebrauchsmuster DE 297 20 321 U1. Diese Gebrauchsmusterschrift offenbart eine Vorrichtung zum Umformen eines Rohrendes mit einer Spanneinrichtung zum kraftschlüssigen Halten des Rohres mittels Druckspannung. Die Spanneinrichtung weist über einen Umfang verteilt konische Spannkeile auf, die in einer konischen Bohrung einer Spannhülse gleitbar geführt sind. Die Spannkeile sind mit Spannbacken ausgerüstet, denen am Bereich eines vergleichsweise größeren Durchmessers der Spannhülse ein Umformwerkzeug zugeordnet ist. Hydraulische Kraftmittel dienen zur Ausführung einer Relativbewegung zwischen dem Umformwerkzeug und der Spanneinrichtung.

Weiterhin ist aus der EP 3151986 A1, die Stand der Technik gemäß Artikel 54(3) EPÜ ist, eine Vorrichtung zum Einbringen einer sickenähnlichen Einformung in einen frei zugänglichen Wandbereich eines in einer Spanneinrichtung drehfest eingespannten Rohres bekannt. Die Vorrichtung weist eine drehbar gelagerte Antriebswelle mit einem der Spanneinrichtung zugewandten Ende auf, wobei die Antriebswelle derart ausgerichtet ist, dass ihre Längsachse mit der Rohrachse des eingespannten Rohres fluchtet. Die Vorrichtung weist weiterhin eine erste Antriebseinrichtung auf zum Drehantreiben der Antriebswelle. Weiterhin weist die bekannte Vorrichtung einen Werkzeugkopf auf, der an dem der Spanneinrichtung zugewandten freien Ende der Antriebswelle drehfest montiert ist. An dem Werkzeugkopf ist eine Halteeinrichtung angebracht für ein Umformwerkzeug, beispielsweise einen Innenrollierdorn, zum Umformen des Rohres. An der dem Werkzeugkopf abgewandten Stirnseite der Halteeinrichtung ist mindestens eine radial verlagerbare Stützrollenhalteeinrichtung zum Halten einer frei drehbaren Stützrolle angeordnet. Die Stützrolle dient zum Abrollen auf der Außenseite des frei zugänglichen Wandbereiches des Rohres. Typischerweise sind drei der Stützrollenhalteeinrichtungen vorgesehen, die sich alle radial erstrecken und jeweils um einen Winkel von 120 ° in Umfangsrichtung versetzt zueinander angeordnet sind. Diese Anordnung bewirkt, dass der frei zugängliche Wandbereich des Rohres durch die Stützrollen, die während des Betriebs der Vorrichtung auf der Außenseite des frei zugänglichen Wandbereiches des Rohres abrollen, während seiner Bearbeitung durch das Umformwerkzeug abgestützt wird.

Der Erfindung liegt die Aufgabe zugrunde, eine bekannte Vorrichtung zum Bearbeiten eines Rohres dahingehend weiterzubilden, dass die Anlage der Stützrollen an der Außenseite des frei zugänglichen Wandbereiches des Rohres weiter verbessert wird.

Diese Aufgabe wird durch den Gegenstand des Patentanspruchs 1 gelöst. Dieser ist dadurch gekennzeichnet, dass die Stützrollenhalteeinrichtung in radialer Richtung zweigeteilt ist in einen inneren Teil zum Halten der Stützrolle und einen äußeren Teil, und dass zwischen dem inneren Teil und dem äußeren Teil eine Druckfeder vorgesehen ist zum Vorspannen des inneren Teils gegen den äußeren Teil auf einen maximalen Abstand.

Die erfindungsgemäß vorgesehene Druckfeder bewirkt vorteilhafterweise, dass der innere Teil der Stützrollenhalteeinrichtung, und damit auch die Stützrolle, abgestützt gegen den äußeren Teil, stets mit einer durch die Druckfeder generierten Vorspannkraft gegen die Außenseite des Rohres gedrückt wird. Vorteilhafterweise gewährleistet die Vorspannung eine Anlage der Stützrolle an der Außenseite des Rohres auch dann, wenn die Außenseite des Rohres nicht ganz rund ausgebildet ist oder wenn die Stützrollenhalteeinrichtung nicht ganz symmetrisch, d. h. nicht ganz koaxial zu der Außenseite des Rohres umläuft.

Gemäß einem ersten Ausführungsbeispiel der Erfindung sind der innere und der äußere Teil der Stützrollenhalteeinrichtung über eine Schraube miteinander verbunden. Die Schraube ist zwar von radial innen nach radial außen in den äußeren Teil der Stützrollenhalteeinrichtung fest eingeschraubt, allerdings wird der innere Teil der Stützrollenhalteeinrichtung auch bei angezogener Schraube nicht gegen den äußeren Teil gepresst. Vielmehr ist der Schaft der Schraube so lang ausgebildet, dass in radialer Richtung ein Spiel zwischen dem inneren und äußeren Teil verbleibt. Der Schaft der Schraube dient zum Führen des inneren Teils in radialer Richtung. Der innere Teil ist auf dem Schaft - im Rahmen des Spiels - frei verschieblich bewegbar. Nach radial innen dient der Kopf der Schraube als Anschlag bzw. Wegbegrenzung für den inneren Teil. Nach radial außen dient der obere Teil der Stützrollenhalteeinrichtung als Anschlag bzw. Wegbegrenzung für den inneren Teil.

Gemäß einem weiteren Ausführungsbeispiel sind die Bohrungen für die Schraube in dem inneren und / oder dem äußeren Teil der Stützrollenhalteeinrichtung lokal, d. h. abschnittsweise aufgeweitet zur Aufnahme der Druckfeder koaxial zu der Schraube. Die lokalen Aufweitungen der Bohrung erstrecken sich in radialer Richtung nur so weit, dass die Druckfeder immer unter Spannung steht, um die gewünschte Vorspannung zwischen dem äußeren und dem inneren Teil der Stützrollenhalteeinrichtung zu gewährleisten.

Gemäß einem weiteren Ausführungsbeispiel ist bei der erfindungsgemäßen Vorrichtung ein becherförmiger konischer Führungskopf vorgesehen, welcher koaxial und drehfest aber axial verschiebbar an der Antriebswelle gelagert und zu der Spanneinrichtung hin geöffnet ist. Der äußere Teil der Stützrollenhalteeinrichtung weist an seiner radialen Außenseite eine Gleitfläche mit mindestens einem konischen Abschnitt auf zum Entlanggleiten an der Innenseite der Wandung des konischen Führungskopfes. Aufgrund der konischen Ausbildung des Führungskopfes bewirkt seine axiale Verschiebung die Ausbildung einer Kraftkomponente in radialer Richtung auf die Stützrollenhalteeinrichtung. Das gilt insbesondere dann, wenn die Stützrollenhalteeinrichtung mit der Gleitfläche an ihrem äußeren Teil gegen die Innenseite der Wandung des Führungskopfes radial angestellt und vorgespannt ist. Dazu dient die bei der erfindungsgemäßen Vorrichtung vorgesehene weitere Druckfeder, die sich mit ihrem einen Ende an einem Anschlag an der Halteeinrichtung und mit ihrem anderen Ende an einem Anschlag an dem äußeren Teil der Stützrollenhalteeinrichtung abstützt bzw. zwischen diesen Anschlägen unter Vorspannung eingespannt ist.

Die Stützrolle ist an der der Längsachse der Vorrichtung zugewandten Seite des inneren Teils der Stützrollenhalteeinrichtung achsparallel zu der Antriebswelle frei drehbar gelagert. Die frei drehbare Lagerung ermöglicht ein Abrollen der Stützrolle auf der Wandung des freien Endes des umzuformenden Rohres, wenn sich die Vorrichtung zum Bearbeiten bzw. Umformen des Rohres um ihre Längsachse dreht. Durch das Vorsehen der freien Drehbarkeit der Stützrolle werden Reibkräfte und Reibungsverluste minimiert.

Vorteilhafterweise wird der äußere Teil der Stützrollenhalteeinrichtung beim Entlanggleiten an der inneren Wandung des Führungskopfes in axialer Richtung geführt. Zu diesem Zweck weist die Wandung des Führungskopfes an ihrer Innenseite in mindestens einem Umfangswinkelbereich eine sich in axialer Richtung erstreckende Führungsfläche mit mindestens einem konischen Abschnitt auf.

Weitere vorteilhafte Ausgestaltungen des Umformwerkzeugs und der Stützrolle sind Gegenstand der abhängigen Ansprüche.

Der Beschreibung sind drei Figuren beigefügt, wobei
- Figur 1: einen Längsschnitt durch die erfindungsgemäße Vorrichtung bei geöffneter Stützrollenhalteeinrichtung;
- Figur 2: einen Längsschnitt durch die erfindungsgemäße Vorrichtung bei geschlossener Stützrollenhalteeinrichtung; und
- Figur 3: einen Querschnitt bzw. eine stirnseitige Draufsicht auf die erfindungsgemäße Vorrichtung
zeigt.

Die Erfindung wird nachfolgend unter Bezugnahme auf die genannten Figuren in Form von Ausführungsbeispielen detailliert beschrieben. In allen Figuren sind gleiche technische Elemente mit gleichen Bezugszeichen bezeichnet.

Figur 1 zeigt einen Längsschnitt durch die erfindungsgemäße Vorrichtung 100. Die Vorrichtung dient zum Bearbeiten eines freien Endes, genauer gesagt eines frei zugänglichen Wandbereiches eines in einer Spanneinrichtung 110 drehfest eingespannten Rohres 200. Die Längsachse des Rohres ist in der Figur 1 mit dem Bezugszeichen R bezeichnet.

Die Vorrichtung selber umfasst eine drehbar gelagerte Antriebswelle 120, welche mit ihrer Längsachse L so ausgerichtet ist, dass sie zu der Rohrachse R fluchtet. Die Antriebswelle wird mit Hilfe einer Antriebseinrichtung 130 drehangetrieben. An ihrem der Spanneinrichtung 130 zugewandten Ende ist an der Antriebswelle ein Werkzeugkopf 150 drehfest montiert. An der freien, der Spanneinrichtung zugewandten Stirnseite des Werkzeugkopfes trägt dieser eine Halteeinrichtung 180 für ein Umformwerkzeug zum Umformen des Rohres. Bei dem Umformwerkzeug handelt es sich vorzugsweise um einen Innenrollierdorn zum stirnseitigen Einführen in das Rohr 200 und zum Einbringen einer gewünschten Einformung in die Wandung des Rohres. Dafür weist der Innenrollierdorn eine entsprechende Profilierung an seiner Außenseite auf.

An der dem Werkzeugkopf 150 abgewandten Stirnseite der Halteeinrichtung 180 ist mindestens eine Stützrollenhalteeinrichtung 160 radial verlagerbar angeordnet. Die Stützrollenhalteeinrichtung 160 dient zum Halten einer frei drehbaren Stützrolle 162 zum Abstützen des frei zugänglichen Wandbereiches des eingespannten Rohres 200 während seiner Bearbeitung bzw. Umformung durch den Innenrollierdorn. Die erfindungsgemäße Vorrichtung rotiert dabei um das freie Ende des Rohres herum, und die Stützrolle rollt dabei auf der Außenseite des frei zugänglichen Wandbereiches des Rohres 200 ab.

Um die Anstellung bzw. das Anliegen der Stützrolle an der Außenseite des Rohres 200 zu verbessern, ist die Stützrollenhalteeinrichtung 160 erfindungsgemäß in radialer Richtung zweigeteilt, nämlich in einen radial weiter innen liegenden Teil 160-2 zum Halten der Stützrolle 162 und einen radial weiter außen liegenden Teil 160-1. Die beiden Teile sind vorzugsweise über eine Schraube - unter Wahrung eines vorbestimmten Spieles - miteinander verbunden.

Konkret ist die Schraubenverbindung wie folgt ausgestaltet: Zunächst weist der innere Teil 160-2 der Stützrollenhalteeinrichtung eine Bohrung in radialer Richtung auf. Die Schraube 166, die mit einem Schraubenkopf und einem Schaft ausgestattet ist, ist von radial innen nach radial außen durch die Bohrung des inneren Teils hindurchgesteckt. Dabei ist der Innendurchmesser der Bohrung kleiner als der Außendurchmesser des Schraubenkopfes ausgebildet, so dass der Schraubenkopf als Anschlag für den inneren Teil bei einer Bewegung in Richtung der Längsachse L der Vorrichtung 100 dient. Weiterhin ist der Innendurchmesser der Bohrung in dem inneren Teil geringfügig größer als der Außendurchmesser des Schaftes der Schraube, so dass der innere Teil 160-2 der Stützrollenhalteeinrichtung 160 auf dem Schaft der Schraube frei verschiebbar gelagert ist.

Mit ihrem dem Schraubenkopf gegenüber liegenden Ende ist die Schraube 166 von radial innen nach radial außen in den äußeren Teil 160-1 der Stützrollenhalteeinrichtung - unter Wahrung des besagten Spiels zumindest in unbelastetem Zustand - eingeschraubt. Die Bohrung in dem inneren Teil 160-1 und / oder die weitere Bohrung in dem äußeren Teil 160-1 sind vorzugsweise über eine Teillänge bzw. einen Teilbereich des Schaftes der Schraube erweitert zur Aufnahme einer Druckfeder 190 zwischen dem inneren und dem äußeren Teil der Stützrollenhalteeinrichtung. Diese Druckfeder 190 dient zum Vorspannen des inneren Teils gegen den äußeren Teil auf einen maximalen Abstand 169, d. h. auf ein maximales Spiel, wobei der innere Teil gegen den Schraubenkopf anschlägt. Diese Vorspannung des inneren Teils bietet in Verbindung mit dem besagten Spiel den Vorteil, dass bei Rotation der Vorrichtung um das Rohr 200 ein Anliegen der Stützrolle 162 an der Außenseite des Rohres auch dann gewährleistet ist, wenn die Längsachse L der Vorrichtung nicht genau mit der Rohrachse R fluchtet oder wenn das Rohr nicht exakt rotationssymmetrisch ausgebildet ist. In diesen Fällen können Unsymmetrien bei der Rotation auftreten, die durch die besagte Vorspannung in Verbindung mit dem Spiel kompensiert werden können. Anders ausgedrückt: Auch bei Vorhandensein der besagten Unsymmetrien gewährleistet die Druckfeder aufgrund der von ihr generierten Vorspannung stets ein Anliegen der Stützrolle an der Außenseite des Rohres 200.

Die erfindungsgemäße Vorrichtung 100 weist einen becherförmigen konischen Führungskopf 140 auf, welcher koaxial und drehfest, aber axial verschiebbar an der Antriebswelle 120 gelagert ist. Der Führungskopf 140 ist zu der Spanneinrichtung 110 hin geöffnet. Der äußere Teil 160 der Stützrollenhalteeinrichtung 160 weist an seiner radialen Außenseite eine Gleitfläche 164 mit mindestens einem konischen Abschnitt 165 auf, wobei die Konizität vorzugsweise komplementär zu der Konizität der Wand 142 des Führungskopfes 140 ausgebildet ist. Mittels seiner Gleitfläche 164 gleitet der äußere Teil 160-1 der Stützrollenhalteeinrichtung 160 an der Innenseite der Wandung 142 des konischen Führungskopfes 140 entlang.

Dies erfolgt insbesondere dann, wenn der Führungskopf 140 axial verschoben wird, wobei dann aufgrund der Konizität der Wandung 142 und der Gleitfläche 164 eine radiale Kraft auf die Stützrollenhalteeinrichtung 160, genauer gesagt auf deren äußeren Teil 160-1 ausgeübt wird. Weil der Führungskopf 140 zu der Spanneinrichtung 110 hin konisch geöffnet ist, bewirkt die besagte radiale Kraft bei einer Bewegung des Führungskopfes 140 auf die Spanneinrichtung 110 hin, dass die Stützrollenhalteeinrichtung 160 nach radial innen verlagert wird. Bei Bearbeitung eines eingespannten Rohres wird deshalb der Führungskopf 140 derart axial verschoben, dass sich die Stützrollenhalteeinrichtung 160 derart radial nach innen verschiebt, dass die Stützrolle 162 - unter Beibehaltung des Spieles zwischen ihrem inneren und äußeren Teil - an der Wandung des Rohres 210 anliegt; dies ist in Figur 2 dargestellt.

Um stets eine Anstellung und einen Vorspannen der Stützrollenhalteeinrichtung mit der Gleitfläche 164 gegen die Innenseite der Wandung 142 des Führungskopfes 140 zu gewährleisten, ist eine weitere Druckfeder 154 vorgesehen. Diese Druckfeder 154 ist zwischen einem Anschlag an der Halteeinrichtung 180 und einem Anschlag 168 an dem äußeren Teil 160-1 der Stützrollenhalteeinrichtung unter der gewünschten Vorspannung eingespannt. Sie bewirkt ein Drücken des äußeren Teiles 160-1 und damit der gesamten Stützrollenhalteinrichtung 160 nach radial außen gegen die innere Wandung 142 des Führungskopfes 140.

Figur 3 zeigt einen Querschnitt durch die erfindungsgemäße Vorrichtung, d. h. eine Draufsicht auf die der Spanneinrichtung 110 zugewandten Stirnseite. Zu erkennen sind insbesondere drei Stützrollenhalteeinrichtungen 160, welche jeweils in radialer Richtung in den inneren Teil 160-2 und den äußeren Teil 160-1 unterteilt sind. Zwischen den Teilen ist ein Abstand 169 zu erkennen, welcher das besagte Spiel repräsentiert. Die drei Stützrollenhalteinrichtungen sind jeweils radial ausgerichtet und in Umfangsrichtung jeweils um 120 ° versetzt angeordnet. Es ist zu erkennen, dass die Stützrollen 162 den Außendurchmesser des Rohres 200 kontaktieren und auf diesem abrollen, wenn sich die Vorrichtung um das Rohr 200 dreht. In den Umfangswinkelbereichen α2 sind an der Innenseite der Wandung 142 des Führungskopfes 140 Führungsflächen 146 ausgebildet, welche sich in axialer Richtung erstrecken. Die Führungsflächen 146 dienen zum geführten Entlanggleiten der Stützrollenhalteeinrichtungen 160, insbesondere deren äußerer Teile 160-1, in axialer Richtung bei einer Verschiebung des Führungskopfes 140.

Die Stützrolle weist an ihrem Umfang vorzugsweise eine Profilierung auf, welche komplementär zu der gewünschten Einformung in dem frei zugänglichen Wandbereich des Rohres 200 ausgebildet ist.

### Bezugszeichenliste

- 100: Vorrichtung
- 110: Spanneinrichtung
- 120: Antriebswelle
- 130: Antriebseinrichtung (für Antriebswelle)
- 140: Führungskopf
- 142: Wandung
- 146: Führungsfläche
- 146-1: konischer Abschnitt der Führungsfläche
- 150: Werkzeugkopf
- 154: weitere Druckfeder
- 160: Stützrollenhalteeinrichtung
- 160-1: radial äußerer Teil der Stützrollenhalteeinrichtung
- 160-2: radial innerer Teil der Stützrollenhalteeinrichtung
- 161: Profilierung an der Stützrolle
- 162: Stützrolle
- 164: Gleitfläche der Stützrollenhalteeinrichtung
- 165: konischer Abschnitt der Gleitfläche der Stützrollenhalteeinrichtung
- 166: Schraube
- 168: Anschlag für Schraube an äußerem Teil der Stützrollenhalteeinrichtung
- 169: Abstand, Spiel
- 180: Halteeinrichtung für Innenrollierdorn
- 182: Anschlag der Halteeinrichtung
- 190: Druckfeder
- 200: Rohr
- 210: Einformung
- L: Längsachse des Rohres
- R: Rotationsachse der Antriebswelle
- α2: Umfangswinkelbereich

## Patentansprüche

1. Vorrichtung (100) zum Bearbeiten eines freien Endes eines in einer Spanneinrichtung (110) drehfest eingespannten Rohres (200), wobei die Vorrichtung aufweist:
eine drehbar gelagerte Antriebswelle (120) mit einem der Spanneinrichtung (110) zugewandten Ende, wobei die Antriebswelle derart ausgerichtet ist, dass ihre Längsachse (L) mit der Rohrachse (R) des eingespannten Rohres fluchtet;
eine Antriebseinrichtung (130) zum Drehantreiben der Antriebswelle (120); einen an dem der Spanneinrichtung (130) zugewandten Ende der Antriebswelle (120) drehfest montierten Werkzeugkopf (150) mit einer Halteeinrichtung (180) für ein Umformwerkzeug zum Umformen des Rohes;
und
mindestens eine an der dem Werkzeugkopf abgewandten Stirnseite der Halteeinrichtung (180) radial verlagerbar angeordnete Stützrollenhalteeinrichtung (160) zum Halten einer frei drehbaren Stützrolle (162) zum Abrollen auf der Außenseite des freien Endes des Rohres (200), wobei die Stützrollenhalteeinrichtung (160) in radialer Richtung in einen inneren Teil (160-2) zum Halten der Stützrolle und einen äußeren Teil (160-1) zweigeteilt ist; und wobei zwischen dem inneren und dem äußeren Teil eine Druckfeder (190) zum Vorspannen des inneren Teils gegen den äußeren Teil auf einen maximalen Abstand (169) vorgesehen ist.

2. Vorrichtung (100) nach Anspruch 1,
**dadurch gekennzeichnet,**
**dass** der innere Teil (160-2) der Stützrollenhalteeinrichtung (160) eine Bohrung in radialer Richtung aufweist;
**dass** eine Schraube (166) mit einem Schaft und einem Schraubenkopf von radial innen nach radial außen durch die Bohrung hindurch gesteckt ist; wobei der Innendurchmesser der Bohrung kleiner ist als der Außendurchmesser des Schraubenkopfes; und wobei der innere Teil (160-2) auf dem Schaft der Schraube frei verschiebbar gelagert ist; und
**dass** die Schraube (166) derart in eine weitere Bohrung an der dem inneren Teil zugewandten Seite des äußeren Teiles der Stützrollenhalteeinrichtung (160) eingeschraubt ist, dass zwischen dem inneren und dem äußeren Teil der Stützrollenhalteeinrichtung (160) - zumindest in unbelastetem Zustand - ein Spiel (169) in radialer Richtung verbleibt.

3. Vorrichtung (100) nach Anspruch 2,
**dadurch gekennzeichnet,**
**dass** die Bohrungen für die Schraube in dem inneren und/oder dem äußeren Teil (160-2, 160-1) der Stützrollenhalteeinrichtung (160) lokal aufgeweitet sind zur Aufnahme der Druckfeder (190) koaxial zu dem Schaft der Schraube (166).

4. Vorrichtung (100) nach einem der vorangegangenen Ansprüche,
**dadurch gekennzeichnet,**
**dass** ein becherförmiger konischer Führungskopf (140) vorgesehen ist, welcher koaxial und drehfest, aber axial verschiebbar an der Antriebswelle (120) gelagert und zu der Spanneinrichtung (110) hin geöffnet ist;
wobei der äußere Teil (160-1) der Stützrollenhalteeinrichtung (160) an seiner radialen Außenseite eine Gleitfläche (164) mit mindestens einem konischen Abschnitt (165) aufweist zum Entlanggleiten an der Innenseite der Wandung (142) des konischen Führungskopfes (140).

5. Vorrichtung (100) nach Anspruch 4,
**dadurch gekennzeichnet,**
**dass** eine weitere Druckfeder (154) vorgesehen ist zum radialen Anstellen und Vorspannen der Stützrollenhalteeinrichtung (160) mit der Gleitfläche (164) an ihrem äußeren Teil (160-1) gegen die Innenseite der Wandung (142) des Führungskopfes, wobei die weitere Druckfeder (154) mit ihrem einen Ende an einem Anschlag (182) der Halteeinrichtung (180) und mit ihrem anderen Ende an einem Anschlag (168) an dem äußeren Teil (160-1) der Stützrollenhalteeinrichtung (180) abgestützt ist.

6. Vorrichtung nach Anspruch 4 oder 5,
**dadurch gekennzeichnet,**
**dass** die Wandung (142) des Führungskopfes an ihrer Innenseite in mindestens einem Umfangswinkelbereich (α2) eine sich in axialer Richtung (R) erstreckende Führungsfläche (146) mit mindestens einem konischen Abschnitt (146-1) aufweist zum Entlanggleiten der Stützrollenhalteeinrichtung mit ihrer Gleitfläche (164).

7. Vorrichtung (100) nach einem der vorangegangenen Ansprüche,
**dadurch gekennzeichnet,**
**dass** die Stützrolle (162) an dem inneren Teil (160-2) der Stützrollenhalterung (160) mit ihrer Rollenachse parallel zu der Längsachse (L) der Antriebswelle (120) frei drehbar gelagert ist.

8. Vorrichtung (100) nach einem der vorangegangenen Ansprüche,
**dadurch gekennzeichnet,**
**dass** es sich bei dem Umformwerkzeug um einen Innenrollierdorn mit einer Profilierung an seiner Außenseite handelt zum stirnseitigen Einführen und Einbringen einer gewünschten Einformung in dem Wandbereich des freien Endes des Rohres (200).

9. Vorrichtung (100) nach Anspruch 8,
**dadurch gekennzeichnet,**
**dass** die Stützrolle (162) an ihrem Umfang eine Profilierung (161) aufweist, welche komplementär zu der gewünschten Einformung (210) ausgebildet ist.

## Claims

1. A device (100) for processing a free end of a tube (200) clamped in a non-rotational manner in a clamping mechanism (110), wherein the device has:
a rotatably mounted drive shaft (120) with an end facing the clamping mechanism (110), wherein the drive shaft is oriented in such a manner that its longitudinal axis (L) is aligned with the tube axis (R) of the clamped tube;
a drive mechanism (130) for the rotational driving of the drive shaft (120);
a tool head (150) mounted in a non-rotational manner on the end of the drive shaft (120) facing the clamping mechanism (130) with a support device (180) for a forming tool for forming the tube; and
at least one support roller support device (160) arranged in a radially displaceable manner on the end face of the support device (180) facing the tool head for holding a freely rotatable support roller (162) for rolling on the outside of the free end of the tube (200),
wherein the support roller support device (160) is divided in the radial direction into an inner part (160-2) for holding the support roller and an outer part (160-1); and
wherein between the inner and outer part a compression spring (190) is provided for pretensioning the inner part against the outer part at a maximum distance (169).

2. The device (100) according to claim 1,
**characterized in that**
the inner part (160-2) of the support roller support device (160) has a bore in the radial direction;
that a screw (166) with a shaft and a screw head is inserted through the bore from radially inwards to radially outwards;
wherein the inner diameter of the bore is smaller than the outer diameter of the screw head and wherein the inner part (160-2) is mounted in a freely displaceable manner on the shaft of the screw; and
that the screw (166) is screwed into a further bore on the side of the outer part of the support roller support device (160) facing the inner part, in such a manner that between the inner and the outer part of the support roller support device (160) - at least in the unloaded state - a clearance (169) remains in the radial direction.

3. The device (100) according to claim 2,
**characterized in that**
the bores for the screw are widened locally in the inner and/or the outer part (160-2, 160-1) of the support roller support device (160), in order to receive the compression spring (190) coaxially to the shaft of the screw (166).

4. The device (100) according to one of the preceding claims,
**characterized in that**
a beaker-shaped conical guide head (140) is provided which is mounted coaxially and non-rotationally, but axially displaceably, on the drive shaft (120) and is open to the clamping mechanism (110);
wherein the outer part (160-1) of the support roller support device (160) has a sliding surface (164) on its radial outside with at least one conical portion (165) for sliding along the inside of the wall (142) of the conical guide head (140).

5. The device (100) according to claim 4,
**characterized in that**
a further compression spring (154) is provided for the radial deployment and pretensioning of the support roller support device (160) with the sliding surface (164) on its outer part (160-1) against the inside of the wall (142) of the guide head, wherein the other compression spring (154) is supported by its one end on a stop (182) of the support device (180) and by its other end on a stop (168) on the outer part (160-1) of the support roller support device (180).

6. The device according to claim 4 or 5,
**characterized in that**
the wall (142) of the guide head has on its inside in at least one peripheral angle region (α2) a guide surface (146) extending in an axial direction (R) having at least one conical portion (146-1) for sliding the support roller support device along with its sliding surface (164).

7. The device (100) according to one of the preceding claims,
**characterized in that**
the support roller (162) is mounted in a freely rotatable manner on the inner part (160-2) of the support roller holding means (160) with its roller axis parallel to the longitudinal axis (L) of the drive shaft (120).

8. The device (100) according to one of the preceding claims,
**characterized in that**
the forming tool is an inner rolling mandrel with profiling on its outside for introduction at the end face and creation of a desired shaping in the wall region of the free end of the tube (200).

9. The device according to claim 8,
**characterized in that**
the support roller (162) has profiling (161) on its periphery which is designed to match the desired shaping (210).

## Revendications

1. Dispositif (100) destiné à usiner une extrémité libre d'un tube (200) bridé de manière solidaire en rotation dans un système de bridage (110), le dispositif comportant :
un arbre d'entraînement (120) logé en rotation, avec une extrémité faisant face au système de bridage (110), l'arbre d'entraînement étant orienté de telle sorte que son axe longitudinal (L) soit aligné sur l'axe de tube (R) du tube bridé ;
un système d'entraînement (130) destiné à entraîner en rotation l'arbre d'entraînement (120) ;
une tête d'outil (150) montée de manière solidaire en rotation sur l'extrémité de l'arbre d'entraînement (120) faisant face au système de bridage (130), avec un système de retenue (180) pour un outil de façonnage destiné à façonner le tube ; et
au moins un système de maintien de galet d'appui (160) placé en étant déplaçable en direction radiale sur la face frontale du système de retenue (180) qui est opposée à la tête d'outil, destiné à maintenir un galet d'appui (162) librement rotatif, qui roule sur la face extérieure de l'extrémité libre du tube (200),
le système de maintien de galet d'appui (160) étant divisé en deux en direction radiale, en une partie intérieure (160-2) destinée à maintenir le galet d'appui et une partie extérieure (160-1) ; et
entre la partie intérieure et la partie extérieure étant prévu un ressort de pression (190), destiné à précontraindre la partie intérieure à un écart maximal (169) contre la partie extérieure.

2. Dispositif (100) selon la revendication 1,
**caractérisé**
**en ce que** la partie intérieure (160-2) du système de maintien de galet d'appui (160) comporte un alésage en direction radiale ;
**en ce qu'**une vis (166) dotée d'une tige et d'une tête de vis est insérée de l'intérieur en direction radiale vers l'extérieur en direction radiale à travers l'alésage, le diamètre intérieur de l'alésage étant inférieur au diamètre extérieur de la tête de vis ; et la partie intérieure (160-2) étant logée en étant librement déplaçable sur la tige de la vis ; et
**en ce que** la vis (166) est vissée dans un alésage supplémentaire sur le face de la partie extérieure qui est dirigée vers la partie intérieure du système de maintien de galet d'appui (160), de telle sorte qu'entre la partie intérieure et la partie extérieure du système de maintien de galet d'appui (160) (au moins à l'état non contraint), il subsiste un jeu (169) dans la direction radiale.

3. Dispositif (100) selon la revendication 2,
**caractérisé**
**en ce que** les alésages pour la vis dans la partie intérieure et/ou la partie extérieure (160-2, 160-1) du système de maintien de galet d'appui (160) sont localement évasés, pour recevoir le ressort de pression (190) de manière coaxiale à la tige de la vis (166).

4. Dispositif (100) selon l'une quelconque des revendications précédentes,
**caractérisé**
**en ce qu'**il est prévu une tête de guidage (140) conique, en forme de godet, qui est logée de manière coaxiale et solidaire en rotation mais axialement déplaçable sur l'arbre d'entraînement (120) et qui est ouverte en direction du système de bridage (110) ;
sur sa face extérieure radiale, la partie extérieure (160-1) du système de maintien de galet d'appui (160) comportant une surface de glissement (164) avec au moins un tronçon conique (165), destinée à glisser le long de face intérieure de la paroi (142) de la tête de guidage (140) conique.

5. Dispositif (100) selon la revendication 4,
**caractérisé**
**en ce qu'**il est prévu un ressort de pression (154) supplémentaire, pour la mise en prise radiale et la précontrainte du système de maintien de galet d'appui (160) avec la surface de glissement (164) par sa partie extérieure (160-1) contre la face intérieure de la paroi (142) de la tête de guidage, le ressort de pression (154) supplémentaire étant appuyé par l'une de ses extrémités sur une butée (182) du système de retenue (180) et par son autre extrémité, sur une butée (168) sur la partie extérieure (160-1) du système de maintien de galet d'appui (180).

6. Dispositif (100) selon la revendication 4 ou 5,
**caractérisé**
**en ce que** la paroi (142) de la tête de guidage comporte sur sa face intérieure, dans au moins une zone angulaire périphérique (α2) une surface de guidage (146) s'étendant en direction axiale (R), avec au moins un tronçon conique (146-1) destiné à faire glisser le système de maintien de galet d'appui par sa surface de glissement (164).

7. Dispositif (100) selon l'une quelconque des revendications précédentes,
**caractérisé**
**en ce que** le galet d'appui (162) est logé en rotation libre sur la partie intérieure (160-2) du maintien de galet d'appui (160), avec son axe de galet à la parallèle de l'axe longitudinal (L) de l'arbre d'entraînement (120).

8. Dispositif (100) selon l'une quelconque des revendications précédentes,
**caractérisé**
**en ce que** l'outil de façonnage est un mandrin de roulage intérieur, avec un profilage sur sa face extérieure qui est destiné à être introduit par sa face frontale et à conférer un moulage souhaité dans la zone de paroi de l'extrémité libre du tube (200).

9. Dispositif (100) selon la revendication 8,
**caractérisé**
**en ce que** le galet d'appui (162) comporte sur sa périphérie un profilage (161) qui est conçu de manière à être complémentaire au moulage (210) souhaité.
